# EUROPÄISCHE PATENTSCHRIFT

(11) **EP 3 325 184 B1**
(45) Veröffentlichungstag und Bekanntmachung des Hinweises auf die Patenterteilung: **04.09.2019**
(21) Anmeldenummer: 16739182.0
(22) Anmeldetag: 18.07.2016
(51) Int. Cl.: B08B 9/42

(54) **VORRICHTUNG ZUM AUFNEHMEN EINER BÜGELVERSCHLUSS-FLASCHE IN EINER REINIGUNGSMASCHINE UND REINIGUNGSMASCHINE ZUM REINIGEN EINER BÜGELVERSCHLUSS-FLASCHE**
DEVICE FOR GRABBING A BOTTLE WITH SWING STOPPER IN A CLEANING MACHINE AND CLEANING MACHINE FOR CLEANING A BOTTLE WITH SWING STOPPER
DISPOSITIF DE PREHENSION D'UNE BOUTEILLE À BOUCHON MÉCANIQUE ARTICULÉ DANS UNE MACHINE DE NETTOYAGE ET MACHINE DE NETTOYAGE D'UNE BOUTEILLES À BOUCHON MÉCANIQUE ARTICULÉ

(30) Priorität: 17.07.2015 DE 202015103772 U
(43) Veröffentlichungstag der Anmeldung: 30.05.2018
(73) Patentinhaber: Krones AG, 93073 Neutraubling (DE)
(72) Erfinder: EIDENSCHINK, Michael, 93073 Neutraubling (DE)
(74) Vertreter: Nordmeyer, Philipp Werner
(86) Internationale Anmeldenummer: PCT/EP2016/067036
(87) Internationale Veröffentlichungsnummer: WO 2017/013055

(56) Entgegenhaltungen:
- DE-C- 660 515
- FR-A1- 2 448 395
- GB-A- 190 909 002
- US-A- 3 941 237

## Beschreibung

### Technisches Gebiet

Die vorliegende Erfindung betrifft eine Vorrichtung zum Aufnehmen mindestens einer Bügelverschluss-Flasche in einer Behälterreinigungsmaschine, bevorzugt einer Reinigungsmaschine zum Reinigen mindestens einer Bügelverschluss-Flasche in einer Getränkeabfüllanlage.

### Stand der Technik

Vorrichtungen zum Reinigen von Behältern und insbesondere zum Reinigen von Mehrweg-Bügelverschluss-Flaschen in Getränkeabfüllanlagen sind wohlbekannt. Hierbei durchlaufen die jeweiligen zu reinigenden Bügelverschluss-Flaschen in einer Behälterreinigungsmaschine unterschiedliche Behandlungsstationen, in welchen sie entleert, ausgespritzt, getaucht, mit Reinigungsmitteln wie beispielsweise einer Reinigungslauge behandelt und/oder mit klarem Wasser nachgespült werden. Dabei sind unterschiedliche Verfahren und Reinigungssequenzen zur Reinigung von Bügelverschluss-Flaschen bekannt.

Um die jeweils zu reinigenden Behälter und insbesondere die Bügelverschluss-Flaschen auf ihrem Weg durch die Behälterreinigungsmaschine zu führen, ist es bekannt, die Behälter jeweils in so genannte Behälterzellen einzuschieben, innerhalb welchen sie dann durch die Behälterreinigungsmaschine hindurch transportiert werden. Die Behälterzellen weisen hierbei üblicherweise zumeist einen zylinderförmigen Grundkörper und einen mit Durchgängen versehenen Kopfbereich auf. In einer Behälterreinigungsmaschine sind üblicherweise mehrere Behälterzellen nebeneinander an Balken angeordnet, welche entsprechend senkrecht zur Transportrichtung ausgerichtete Behälterzellenreihen ausbilden. Üblicherweise ist eine Vielzahl solcher Reihen hintereinander in Transportrichtung angeordnet, beispielsweise an Transportketten oder Transportbändern montiert, um entsprechend ein quasi kontinuierliches Transportieren eines zu behandelnden Behälterstromes zu ermöglichen. Auch taktweise transportierende Behälterreinigungsmaschinen sind bekannt. Die hintereinander in Transportrichtung angeordneten Behälterzellen bilden entsprechend Behälterzellenspalten aus.

Aus dem Stand der Technik sind verschiedene Behälterzellen zur Aufnahme von Bügelverschluss-Flaschen bekannt. So zeigen die DE 188581 U, die DE 660 515 A sowie die DE 696 850 A Behälterzellen, welche sich speziell mit der Aufnahme von Bügelverschluss-Flaschen beschäftigen. Nachteilig ist im bekannten Stand der Technik, dass sich die Verschlusszapfen der Bügelverschlüsse beim Einführen der Bügelverschluss-Flaschen oder während des Transports durch die Reinigungsmaschine in die Behälterzellen vor den Mündungsbereich der Bügelverschluss-Flaschen legen können, so dass verhindert wird, dass Reinigungsflüssigkeit in das Innere der entsprechenden Bügelverschluss-Flaschen gelangt und/oder dass ein Reinigungsstrahl in die Bügelverschluss-Flaschen eindringen kann. Folglich kann es vorkommen, dass ungereinigte oder nur unzureichend gereinigte Bügelverschluss-Flaschen die Reinigungsmaschine verlassen, oder dass Spülmittelreste durch den Bügelverschluss in den Bügelverschluss-Flaschen zurückgehalten werden.

Die DE 20 2006 011 038 U1 zeigt eine Flaschenzelle, welche in ihrem Mittenbereich einen vergrößerten Innendurchmesser aufweist, so dass bei einem Einschieben einer Bügelverschluss-Flasche in die Flaschenzelle die Flaschenmündung den Bügelverschluss im Mittenbereich überholen kann und der Bügelverschluss im eingeführten Zustand der Bügelverschluss-Flasche eine Position in Einschieberichtung hinter der Flaschenmündung einnimmt. Zwar lässt sich durch diese Lösung die Gefahr des Anlegens des Bügelverschlusszapfens um den Mündungsbereich der Bügelverschluss-Flasche reduzieren. Bei ungünstiger Lage der Bügelverschluss-Flasche während des Einführens sowie während des Bewegens der mit der Bügelverschluss-Flasche bestückten Flaschenzelle durch die Reinigungsmaschine kann es jedoch weiterhin vorkommen, dass sich der Bügelverschluss vor den Mündungsbereich schiebt. Somit ist eine sichere Reinigung der Bügelverschluss-Flaschen weiterhin nicht gewährleistet.

### Darstellung der Erfindung

Ausgehend von dem bekannten Stand der Technik ist es eine Aufgabe der vorliegenden Erfindung, eine verbesserte Vorrichtung zum Aufnehmen von Bügelverschluss-Flaschen in einer Reinigungsmaschine bereitzustellen, welche eine zuverlässigere Reinigung der Bügelverschluss-Flaschen ermöglicht.

Diese Aufgabe wird durch eine Vorrichtung zum Aufnehmen von Bügelverschluss-Flaschen in einer Reinigungsmaschine mit den Merkmalen des Anspruch 1 gelöst. Vorteilhafte Weiterbildungen ergeben sich aus den Unteransprüchen.

Entsprechend wird eine Vorrichtung zum Aufnehmen von Bügelverschluss-Flaschen in einer Reinigungsmaschine für eine Getränkeabfüllanlage vorgeschlagen, welche eine Behälterzelle zum Aufnehmen einer zu reinigenden Bügelverschluss-Flasche während der Reinigung umfasst. Erfindungsgemäß weist die Behälterzelle eine Magnetanordnung zum Halten des Bügels der Bügelverschluss-Flasche auf.

Dadurch, dass die Magnetanordnung den Bügel der Bügelverschluss-Flasche hält, kann erreicht werden, dass sich der Verschlusszapfen sowohl während des Bestückens der Behälterzellen, als auch während des Bewegens der Behälterzelle durch die Reinigungsmaschine nicht vor den Mündungsbereich legt, selbst wenn die Bügelverschluss-Flasche beim Durchlaufen der Reinigungsmaschine und der Reinigungssequenzen mehrfache Lagewechsel erfährt. Der Bügel wird entsprechend in einer relativ festen Position gehalten. Das Halten des Bügels wird hierbei durch eine magnetische Anziehungskraft, welche die Magnetanordnung auf den aus einem Metall beziehungsweise aus einer Metalllegierung bestehenden Bügel ausübt, bereitgestellt. Bereits während des Einführens der Bügelverschluss-Flasche in die Behälterzelle kann der Bügel durch die magnetische Anziehungskraft in Richtung der Magnetanordnung gezogen werden, wobei das von einem Befestigungspunkt des Bügels an dem Flaschenhals der Bügelverschluss-Flasche gesehen entfernte Ende des Bügels in Richtung der Magnetanordnung weist. Da der Verschlusszapfen an dem entfernten Ende des Bügels angeordnet ist, kann durch das Anziehen beziehungsweise Halten des Bügels durch die Magnetanordnung verhindert werden, dass sich der Verschlusszapfen an den Mündungsbereich der Bügelverschluss-Flasche legt.

In einer bevorzugten alternativen Ausführung ist die Magnetanordnung seitlich an einem Kopfbereich der Behälterzelle angeordnet.

Dadurch, dass die Magnetanordnung an einem Kopfbereich der Behälterzelle angeordnet ist, kann insbesondere im Kopfbereich sichergestellt werden, dass der Bügel bei einem Einschieben der Bügelverschluss-Flasche in die Behälterzelle von dem Mündungsbereich der Bügelverschluss-Flasche weg gehalten wird. Somit kann ein sicheres und korrektes Zentrieren des Flaschenhalses in einem Zentrierbereich der Behälterzelle bis zu einem Anschlag im Kopfbereich der Behälterzelle bereitgestellt werden.

Weiterhin kann durch die Positionierung der Magnetanordnung an dem Kopfbereich der Behälterzelle sichergestellt sein, dass die durch die Magnetanordnung erzeugte und auf den Bügel wirkende magnetische Anziehungskraft nach dem Einschieben der Bügelverschluss-Flasche weiterhin in vollem Ausmaß auf den Bügel wirkt.

In einer bevorzugten Ausführungsform ist die Magnetanordnung in die Behälterzelle integriert.

Hierdurch kann die Magnetanordnung zur äußeren Umgebung der Behälterzelle abgedichtet bereitgestellt sein, wenn das Material der Behälterzelle die Magnetanordnung vollständig umschließt. Somit kann verhindert werden, dass Gase oder Flüssigkeiten aus der äußeren Umgebung mit der Magnetanordnung in Kontakt kommen und diese angreifen, schädigen und/oder zersetzen. So kann die Magnetanordnung bei der Fertigung der Behälterzelle während eines Gieß- oder Spritzvorgangs teilweise oder vollständig umgossen beziehungsweise umspritzt werden. Auch kann die Magnetanordnung bei einem Verkleben oder Verschweißen der Behälterzelle mit ihrem Kopfbereich in einen dafür vorgesehenen Hohlraum gesetzt oder gesteckt sein, welcher bei dem Klebe- beziehungsweise Schweißvorgang abgedichtet wird. Somit kann eine Langlebigkeit der Magnetanordnung und somit eine dauerhafte Funktionalität der Behälterzelle sichergestellt werden.

Dadurch, dass die Magnetanordnung in die Behälterzelle integriert ist und somit gegen die Umgebung abgedichtet ist, kann die Vorrichtung ferner zur Verwendung in hygienischen Anwendungen geeignet ausgebildet sein. So können zur Reinigung der Vorrichtung aggressive Reinigungsmedien, wie Laugen, Säuren, chlorhaltige Flüssigkeiten oder Gase, angewendet werden, ohne die Magnetanordnung zu schädigen, da diese nicht mit dem jeweiligen Reinigungsmedium in Kontakt kommt. Ferner kann durch die Integration der Magnetanordnung in die Behälterzelle die Form der Behälterzelle derart gestaltet sein, dass diese keine Spalte oder scharfe Ecken aufweist, wodurch eine optimale Reinigung der Vorrichtung ermöglicht ist, so dass sich Mikroorganismen nicht festsetzen können.

In einer bevorzugten alternativen Ausführung weist die Magnetanordnung einen Permanentmagneten auf.

Dadurch, dass die Magnetanordnung einen Permanentmagneten aufweist, kann diese in einfacher Weise an die Behälterzelle angeordnet sein und der Aufbau kann technisch einfach und vergleichsweise kostengünstig durchgeführt werden. Weiterhin kann hierdurch sichergestellt werden, dass die auf den Bügel der Bügelverschluss-Flasche wirkende magnetische Anziehungskraft dauerhaft bereitgestellt werden kann. So ist ein dauerhafter und sicherer Betrieb der Vorrichtung gewährleistet.

In einer bevorzugten Ausführungsvariante weist die Magnetanordnung ein zumindest temporär magnetisierbares metallisches, bevorzugt ferittisches, Material, bevorzugt Weicheisen, auf.

Hierdurch ist es möglich, die Magnetanordnung zumindest temporär zu magnetisieren. Durch die Magnetisierung der Magnetanordnung erzeugt diese ein magnetisches Feld, welches dann die magnetische Anziehungskraft auf den Bügel der Bügelverschluss-Flasche bewirkt. Somit kann die auf den Bügel der Bügelverschluss-Flasche wirkende magnetische Anziehungskraft zumindest temporär bereitgestellt werden. Folglich kann die magnetische Anziehungskraft in einem bestimmten Bereich der Reinigungsmaschine aktiviert sein und in einem anderen Bereich der Reinigungsmaschine deaktiviert sein. So kann die magnetische Anziehungskraft für die Bestückung der Behälterzelle aktiviert und während des Transportierens der Bügelverschluss-Flasche aufrechterhalten werden und zur Entleerung der Behälterzellen deaktiviert werden. Hierdurch kann ein sicheres und korrektes Aufnehmen, Transportieren und Abgeben der Bügelverschluss-Flasche durch die Behälterzelle bereitgestellt werden, wobei sichergestellt ist, dass sich der Bügelverschluss der Bügelverschluss-Flasche bis zum Abgeben der Bügelverschluss-Flasche in einer festen Position befindet. Sich etwaige an der Magnetanordnung angelagerter eisenhaltiger beziehungsweise ferromagnetischer Schmutz kann hierbei durch ein zusätzliches Abspritzen der Behälterzelle entfernt werden.

Bevorzugt erfolgt die Magnetisierung der Magnetanordnung durch Induktion. Bei einem Anlegen eines äußeren magnetischen Feldes auf die Magnetanordnung wird die Magnetanordnung entsprechend der Richtung der Feldlinien des äußeren magnetischen Feldes magnetisiert und weist fortan ein eigenes magnetisches Feld auf. Durch das der Magnetanordnung nun eigene magnetische Feld kann die Magnetanordnung dann eine magnetische Anziehungskraft auf den Bügel der Bügelverschluss-Flasche bereitstellen. Bevorzugt ist die Magnetanordnung dabei magnetisiert, bevor die Bügelverschluss-Flasche in die Behälterzelle eingebracht wird, so dass das äußere magnetische Feld keine Magnetisierung des Bügels erzeugt, was sich störend auf die magnetische Anziehungskraft auswirken könnte.

Bei Bereitstellen eines geeigneten Materials der Magnetanordnung kann die Magnetisierung von selbst abklingen, bevorzugt, nachdem diese ein korrektes Einschieben der Bügelverschluss-Flasche in die Behälterzelle sichergestellt hat.

Weiterhin ist es möglich, die Magnetanordnung zu entmagnetisieren, wenn die magnetische Anziehungskraft nicht mehr benötigt ist, bevorzugt durch das Anlegen eines starken äußeren Wechselfeldes, welches auf die Magnetanordnung wirkt. So kann sichergestellt werden, dass das magnetische Feld der Magnetanordnung dann keine etwaige störende Wirkung auf Komponenten der die Vorrichtung aufweisende Reinigungsmaschine erzeugt beziehungsweise, dass sich ein Belag, welcher zumindest teilweise aus magnetisierten Fremdpartikeln besteht, an der Magnetanordnung dauerhaft absetzt. Durch eine magnetische Umpolung können an der Magnetanordnung anhaftende magnetische Partikel auch aktiv abgestoßen werden.

Alternativ ist es auch möglich, die Magnetanordnung während oder nach dem Bestücken der Behälterzelle mit der Bügelverschluss-Flasche zu magnetisieren.

Auch kann die Magnetanordnung vor oder während des Entleerens der Behälterzelle entmagnetisiert werden. Hierdurch kann die Bügelverschluss-Flasche aus der Behälterzelle entfernt werden, ohne dass weiterhin eine die Entnahme der Bügelverschluss-Flasche beziehungsweise das Entleeren der Behälterzelle störende magnetische Rückhaltekraft auf den Bügel wirkt.

In einer bevorzugten alternativen Ausführung ist die Magnetanordnung als Elektromagnet, bevorzugt als Spule mit einem Kern, bereitgestellt.

Hierdurch kann bei kleinem Bauraum der Magnetanordnung ein starkes Magnetfeld definiert aktiviert und deaktiviert werden. So kann sichergestellt werden, dass die magnetische Anziehungskraft nur dann auf den Bügel der Bügelverschluss-Flasche wirkt, wenn diese benötigt wird, um den Bügelverschluss von dem Mündungsbereich der Bügelverschluss-Flasche fern zu halten. Nach Deaktivieren des Elektromagneten kann die Bügelverschluss-Flasche aus der Behälterzelle entfernt werden, ohne dass weiterhin eine störende magnetische Rückhaltekraft auf den Bügel wirkt. Die Kontaktierung der Magnetanordnung zu deren Versorgung mit Strom kann hierbei über elektrische Kontakte, bevorzugt Schleifkontakte, bereitgestellt werden, die beispielsweise für alle an einem Balken gehaltenen Behälterzellen an der Führung des Balkens kontaktiert werden.

Weiterhin kann die Versorgung der Magnetanordnung mit Strom durch ein der Vorrichtung bereitgestelltes Speichermedium, bevorzugt eine Batterie, bereitgestellt sein. Dabei ist bevorzugt ein Schalter vorgesehen, mit welchem der Schaltkreis zwischen der Magnetanordnung und dem Speichermedium geschlossen und geöffnet werden kann, so dass das durch den Elektromagnet erzeugte magnetische Feld ein- und ausgeschalten werden kann. Bevorzugt ist der komplette Schaltkreis sowie das Speichermedium hierbei an der Vorrichtung gegen die Umgebung abgedichtet angeordnet.

Ferner kann ein etwaige in dem Bereich des Elektromagneten angelagerter, teilweise magnetisierter Belag aus Fremdpartikeln, welcher sich im Laufe des Betriebs der Reinigungsmaschine angelagert haben kann, durch ein Umpolen des Elektromagneten abstoßen werden. Durch das Umpolen des Elektromagneten wird eine abstoßende magnetische Kraft auf den Belag ausgeübt, wodurch dieser sicher entfernt werden kann, ohne dass die Behälterzelle einer speziellen Reinigung zu unterwerfen wäre.

In einer bevorzugten Weiterführung ist mehr als eine Magnetanordnung vorgesehen, wobei die Magnetanordnungen bevorzugt radial um eine Längsachse der Behälterzelle herum regelmäßig verteilt angeordnet sind.

Durch die gleichmäßige Verteilung der mehreren Magnetanordnungen kann sichergestellt werden, dass der Bügel der Bügelverschluss-Flasche unabhängig von deren Orientierung bezüglich der Längsachse der Behälterzelle in Richtung der Behälterzelleninnenwand angezogen wird.

In einer alternativen Ausführungsform ist die Magnetanordnung ringförmig, bevorzugt konzentrisch zu einer Längsachse der Behälterzelle, bereitgestellt.

Hierdurch kann ungeachtet der Orientierung der Bügelverschluss-Flasche bezüglich der Längsachse der Behälterzelle eine magnetische Anziehungskraft auf den Bügel der Bügelverschluss-Flasche radial nach außen in Richtung der Behälterzelleninnenwand bereitgestellt werden.

In einer bevorzugten alternativen Ausführung kann die von der Magnetanordnung auf den Bügel wirkende magnetische Anziehungskraft so stark bereitgestellt sein, dass bei horizontaler Lage der Behälterzelle, wobei der Kopfbereich entgegen der Erdanziehung angeordnet ist, die Bügelverschluss-Flasche durch die Magnetanordnung über den magnetisch angezogenen Bügel gegen ein Herausfallen beziehungsweise -rutschen gesichert ist. Mit anderen Worten ist die durch die Magnetanordnung auf den Bügel wirkende magnetische Anziehungskraft größer, als die Gewichtskraft der Bügelverschluss-Flasche. Bevorzugt ist die magnetische Anziehungskraft hierbei um einen bestimmten Betrag größer, als die Gewichtskraft, da somit ein Halten der Bügelverschluss-Flasche auch bei während des Durchlaufens der Reinigungsmaschine etwaige auf die Bügelverschluss-Flasche wirkenden dynamischen Kräfte sicher gehalten werden kann.

Weiterhin kann hierdurch die Bewegung der Bügelverschluss- Flasche in der Behälterzelle reduziert werden, wodurch das Risiko von Beschädigungen der Flasche reduziert ist. Beim Anspritzen der Flasche kann so auch eine Lagefixierung erreicht werden, die dem Spritzschub entgegenwirkt und sich so eine vorgegebene Orientierung der Flasche erreichen lässt.

In einer alternativen Ausführung kann die Magnetanordnung auch ein magnetisierbares Material und einen Elektromagneten aufweisen. Hierdurch kann die Magnetanordnung entweder durch das äußere magnetische Feld oder durch Aktivieren des Elektromagneten magnetisiert werden. Ferner kann ebenso durch Umpolung des Elektromagneten ein sich etwaige an der Magnetanordnung angelegter zumindest teilweise magnetischer beziehungsweise magnetisierter Belag abgestoßen werden.

Die zu lösende Aufgabe wird auch mit einer Reinigungsmaschine mit den Merkmalen des Anspruchs 9 gelöst. Vorteilhafte Ausgestaltungen ergeben sich aus den Unteransprüchen.

Entsprechend wird eine Reinigungsmaschine zum Reinigen von Bügelverschluss-Flaschen in einer Getränkeabfüllanlage vorgeschlagen, wobei erfindungsgemäß mehrere jeweils eine Magnetanordnung und eine Behälterzelle aufweisende Vorrichtungen gemäß einer der oben beschriebenen Ausführungen zum Aufnehmen einer zu reinigenden Bügelverschluss-Flasche während der Reinigung vorgesehen sind.

Dadurch, dass mehrere jeweils eine Magnetanordnung und eine Behälterzelle aufweisende Vorrichtungen an der Reinigungsmaschine vorgesehen sind, kann erreicht werden, dass sich der Verschlusszapfen sowohl während des Bestückens der Behälterzellen, als auch während des Bewegens der Behälterzelle durch die Reinigungsmaschine nicht vor den Mündungsbereich legt, selbst wenn die Bügelverschluss-Flasche mehrfache Lagewechsel erfährt, da die Magnetanordnung den Bügel der Bügelverschluss-Flasche hält. Der Bügel wird entsprechend in einer relativ festen Position gehalten. Das Halten des Bügels wird hierbei durch eine magnetische Anziehungskraft, welche die Magnetanordnung auf den aus einem Metall beziehungsweise aus einer Metalllegierung bestehenden Bügel ausübt, bereitgestellt. Bereits während des Einführens der Bügelverschluss-Flasche in die Behälterzelle kann der Bügel durch die magnetische Anziehungskraft in Richtung der Magnetanordnung gezogen werden, wobei das von einem Befestigungspunkt des Bügels an dem Flaschenhals der Bügelverschluss-Flasche gesehen entfernte Ende des Bügels in Richtung der Magnetanordnung weist. Da der Verschlusszapfen an dem entfernten Ende des Bügels angeordnet ist, kann durch das Anziehen beziehungsweise Halten des Bügels durch die Magnetanordnung verhindert werden, dass sich der Verschlusszapfen an den Mündungsbereich der Bügelverschluss-Flasche legt. Somit kann eine zuverlässige Reinigung der Bügelverschluss-Flaschen in der Reinigungsmaschine bereitgestellt werden.

In einer bevorzugten alternativen Ausführungsform ist eine Magnetisiervorrichtung zum Magnetisieren der Magnetanordnung vorgesehen.

Durch das Vorsehen der Magnetisiervorrichtung kann die Magnetisierung der Magnetanordnung erzeugt und somit die magnetische Anziehungskraft der Magnetanordnung an einer bestimmten Stelle zugeschalten werden. Bevorzugt ist die Magnetisiervorrichtung in einer Förderrichtung der Reinigungsmaschine gesehen förderstromaufwärts der Stelle, an welcher die Behälterzellen mit den zu reinigenden Bügelverschluss-Flaschen bestückt werden, angeordnet. Somit kann sichergestellt werden, dass die magnetische Anziehungskraft der Magnetanordnung auf den Bügel der Bügelverschluss-Flasche korrekt bereitgestellt ist.

Alternativ ist es auch möglich, die Magnetisiervorrichtung förderstomabwärts oder an der Stelle, an welcher die Behälterzellen mit den zu reinigenden Bügelverschluss-Flaschen bestückt werden, anzuordnen.

In einer bevorzugten Weiterführung ist eine Entmagnetisiervorrichtung zum Entmagnetisieren der Magnetanordnung vorgesehen.

Hierdurch kann die Magnetanordnung entmagnetisiert werden, wenn die magnetische Anziehungskraft nicht mehr benötigt ist. Dann kann die Bügelverschluss-Flasche aus der Behälterzelle entfernt werden, ohne dass weiterhin eine störende magnetische Rückhaltekraft auf den Bügel wirkt. Ferner kann aufgrund der Entmagnetisierung sichergestellt werden, dass das magnetische Feld der Magnetanordnung dann keine etwaige störende Wirkung auf Komponenten der die Vorrichtung aufweisende Reinigungsmaschine erzeugt. Die Entmagnetisierung kann hierbei bevorzugt durch das Anlegen eines starken äußeren Wechselfeldes, welches auf die Magnetanordnung wirkt, bereitgestellt werden.

Hierbei ist es möglich, die Entmagnetisiervorrichtung förderstromaufwärts, förderstromabwärts oder auf Höhe der Stelle, an welcher den Behälterzellen die zu gereinigten Bügelverschluss-Flaschen entnommen werden, anzuordnen.

In einer bevorzugten Weiterbildung sind die Magnetisiervorrichtung und/oder die Entmagnetisiervorrichtung derart ausgebildet, dass sie zumindest temporär ein magnetisches Feld generieren.

Hierdurch kann die Magnetanordnung der Behälterzelle bei Passieren der Stelle der Magnetisiervorrichtung beziehungsweise der Stelle der Entmagnetisiervorrichtung mittels Induktion magnetisiert beziehungsweise entmagnetisiert werden. Bevorzugt sind die Magnetisiervorrichtung und/oder die Entmagnetisiervorrichtung aktivierbar und deaktivierbar.

In einer alternativen Ausführung ist die Magnetisiervorrichtung in Form einer elektrischen Schleifkontaktanordnung zum Kontaktieren des Elektromagneten bereitgestellt.

Hierbei kann die Magnetanordnung Kontakte, bevorzugt Schleifkontakte, besonders bevorzugt Kohlebürsten, zur Kontaktierung der Kontaktanordnung aufweisen. Durch Kontaktieren der Kontaktanordnung kann der Elektromagnet mit Strom versorgt werden, so dass dieser ein magnetisches Feld, welches die magnetische Anziehungskraft auf den Bügel der Bügelverschluss-Flasche bewirkt, erzeugt. Bevorzugt sind die Kontakte für alle an einem Balken gehaltenen Behälterzellen an der Führung des Balkens kontaktiert.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine Schnittansicht einer Vorrichtung zum Aufnehmen von Bügelverschluss-Flaschen mit einer Bügelverschluss-Flasche in einem Zustand während des Einschiebens; und
- Figur 2: schematisch eine Schnittansicht der Vorrichtung aus Figur 1, wobei die Bügelverschluss-Flasche komplett in die Vorrichtung eingeschoben ist.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet. Um Redundanzen zu vermeiden, wird auf die wiederholte Beschreibung dieser Elemente in der nachfolgenden Beschreibung teilweise verzichtet.

Figur 1 zeigt schematisch eine Schnittansicht einer Vorrichtung 1 zum Aufnehmen von Bügelverschluss-Flaschen 5 mit einer mit einem Bügelverschluss 3 versehene Bügelverschluss-Flasche 5 in einem Zustand während des Einschiebens. Die Bügelverschluss-Flasche 5 wurde durch einen offenen Bodenbereich 23 in eine im Wesentlichen rohrförmigen Behälterzelle 2 eingeschoben und befindet sich in einiger Entfernung zu einem Anschlag 22 der Behälterzelle 2, bis zu welchem die Bügelverschluss-Flasche 5 einzuschieben ist. Um einen direkten Kontakt der Bügelverschluss-Flasche 5 mit der Behälterzelleninnenwand 25 zu vermeiden, weist die Behälterzelle Stege 24 auf, welche von der Behälterzelleninnenwand 25 radial nach innen gerichtet sind. Die Stege 24 verlaufen bis zu einem Kopfbereich 20 der Behälterzelle 2, wo sie radial nach innen einen Zentrierbereich 21 und den Anschlag 22 ausbilden. Der Zentrierbereich 21 ist dafür vorgesehen, den Flaschenkopf 50 der Bügelverschluss-Flasche 5 dem Anschlag 22 zentrisch zuzuführen, damit der Mündungsbereich 52 konzentrisch zu einer Düse einer die Vorrichtung 1 aufweisenden Reinigungsmaschine ausgerichtet ist.

Die Vorrichtung 1 weist ferner eine Magnetanordnung 4 auf, welche eine magnetische Anziehungskraft auf einen metallischen Bügel 32 der Bügelverschluss-Flasche 5 ausübt. Die Magnetanordnung 4 ist an dem Kopfbereich 20 der Behälterzelle 2 angeordnet. Durch die magnetische Anziehungskraft wird der Bügel 32 der Bügelverschluss-Flasche 5 in Richtung der Magnetanordnung 4 gezogen, wobei das von einem Befestigungspunkt 34 des Bügels 32 an dem Flaschenkopf 20 der Bügelverschluss-Flasche 5 gesehen entfernte Ende des Bügels 32 in Richtung der Magnetanordnung 4 weist. Da ein Verschlusszapfen 30 des Bügelverschlusses 3 an dem entfernten Ende des Bügels 32 angeordnet ist, wird durch das Anziehen des Bügels 32 durch die Magnetanordnung 4 verhindert, dass sich der Verschlusszapfen 30 an den Mündungsbereich 52 der Bügelverschluss-Flasche 5 legt.

Die Magnetanordnung 4 ist hier als Permanentmagnet ausgebildet. Alternativ kann die Magnetanordnung 4 auch eine andere Anordnung beziehungsweise andere Materialien, wie einen Elektromagneten oder ein zumindest temporär magnetisierbares Material, bevorzugt Weicheisen, aufweisen.

Die Behälterzelle 2 wurde in einem Spritzguß-Verfahren aus einem thermoplastischen Kunststoff hergestellt. Die Magnetanordnung 4 ist hierbei komplett von dem Material der Behälterzelle 2 umgeben. Alternativ können auch andere Fertigungsverfahren und andere Materialien, bevorzugt laugenbeständige und/oder chemikalienbeständige Materialien, bevorzugt thermoplastische Kunststoffe oder Metalle oder Metalllegierungen, verwendet werden. Ferner kann die Behälterzelle 2 auch aus mehreren Teilen und mehreren Materialien gebildet sein.

Figur 2 zeigt schematisch eine Schnittansicht der Vorrichtung 1 aus Figur 1, wobei die Bügelverschluss-Flasche 5 komplett in die Vorrichtung 1 eingeschoben ist. Der Mündungsbereich 52 der Bügelverschluss-Flasche 5 steht hierbei mit dem Anschlag 22 in Kontakt. Zur radialen Ausrichtung des Mündungsbereichs 52 zentriert der Zentrierbereich 21 den Flaschenhals 50 der Bügelverschluss-Flasche 5. Durch die magnetische Anziehungskraft der Magnetanordnung 4 auf den Bügel 32 der Bügelverschluss-Flasche 5 befindet sich der Verschlusszapfen 30 des Bügelverschlusses 3 in einer festen Position. Hierbei liegt das von dem Befestigungspunkt 34 entfernte Ende des Bügels 32 in kürzest möglicher Distanz zu der Magnetanordnung 4, wodurch die Position des Verschlusszapfens 30 definiert ist.

Nach dem ordnungsgemäßen Einschieben der Bügelverschluss-Flasche 5 in die Behälterzelle 2 wird die Bügelverschluss-Flasche 5 längs einer Längsachse 26 der Behälterzelle 2 gegen ein Herausrutschen in Richtung des Bodenbereichs 23 der Behälterzelle 2 gesichert, indem in entsprechenden Bereichen einer Anlage Führungsbleche angeordnet sind, auf welchen die Flaschen 5 an ihrer Unterseite geführt sind. Alternativ kann die von der Magnetanordnung 4 auf den Bügel 32 wirkende magnetische Anziehungskraft so stark bereitgestellt sein, dass bei horizontaler Lage der Behälterzelle 2, wobei der Kopfbereich entgegen der Erdanziehung angeordnet ist, die Bügelverschluss-Flasche 5 durch die Magnetanordnung 4 über den magnetisch angezogenen Bügel 32 gegen ein Herausfallen beziehungsweise -rutschen gesichert ist. Mit anderen Worten ist die durch die Magnetanordnung 4 auf den Bügel 32 wirkende magnetische Anziehungskraft dann größer, als die Gewichtskraft der Bügelverschluss-Flasche 5. Bevorzugt ist die magnetische Anziehungskraft hierbei um einen bestimmten Betrag größer, als die Gewichtskraft, da somit ein Halten der Bügelverschluss-Flasche 5 auch bei während des Durchlaufens der Reinigungsmaschine etwaige auf die Bügelverschluss-Flasche 5 wirkenden dynamischen Kräfte sicher gehalten werden kann.

### Bezuaszeichenliste

- 1: Vorrichtung
- 2: Behälterzelle
- 20: Flaschenkopf
- 21: Zentrierbereich
- 22: Anschlag
- 23: Bodenbereich
- 24: Strebe
- 25: Behälterzelleninnenwand
- 26: Längsachse
- 3: Bügelverschluss
- 30: Verschlusszapfen
- 32: Bügel
- 34: Befestigungspunkt
- 4: Magnetisierungselement
- 5: Bügelverschluss-Flasche
- 50: Flaschenhals
- 52: Mündungsbereich

## Patentansprüche

1. Vorrichtung (1) zum Aufnehmen von Bügelverschluss-Flaschen (5) in einer Reinigungsmaschine einer Getränkeabfüllanlage, umfassend eine Behälterzelle (2) zum Aufnehmen einer zu reinigenden Bügelverschluss-Flasche (5) während der Reinigung,
**dadurch gekennzeichnet, dass**
die Behälterzelle (2) eine Magnetanordnung (4) zum Halten des Bügels (32) der Bügelverschluss-Flasche (5) aufweist.

2. Vorrichtung (1) gemäß Anspruch 1, **dadurch gekennzeichnet, dass** die Magnetanordnung (4) seitlich an einem Kopfbereich (20) der Behälterzelle (2) angeordnet ist.

3. Vorrichtung (1) gemäß Anspruch 1 oder 2, **dadurch gekennzeichnet, dass** die Magnetanordnung (4) in die Behälterzelle (2) integriert ist.

4. Vorrichtung (1) gemäß einem der Ansprüche 1 bis 3, **dadurch gekennzeichnet, dass** die Magnetanordnung (4) einen Permanentmagneten aufweist.

5. Vorrichtung (1) gemäß einem der Ansprüche 1 bis 3, **dadurch gekennzeichnet, dass** die Magnetanordnung (4) ein zumindest temporär magnetisierbares metallisches, bevorzugt ferittisches, Material, bevorzugt Weicheisen, aufweist.

6. Vorrichtung (1) gemäß einem der Ansprüche 1 bis 3, 5 oder 6, **dadurch gekennzeichnet, dass** die Magnetanordnung (4) als Elektromagnet, bevorzugt als Spule mit einem Kern, bereitgestellt ist.

7. Vorrichtung (1) gemäß einem der vorstehenden Ansprüche, **dadurch gekennzeichnet, dass** mehr als eine Magnetanordnung (4), bevorzugt radial um eine Längsachse (26) der Behälterzelle (2) herum regelmäßig verteilt angeordnet, vorgesehen ist.

8. Vorrichtung (1) gemäß einem der vorstehenden Ansprüche, **dadurch gekennzeichnet, dass** die Magnetanordnung (4) ringförmig, bevorzugt konzentrisch zu einer Längsachse (26) der Behälterzelle, bereitgestellt ist.

9. Reinigungsmaschine zum Reinigen von Bügelverschluss-Flaschen (5) in einer Getränkeabfüllanlage,
**dadurch gekennzeichnet, dass**
mehrere jeweils eine Magnetanordnung (4) und eine Behälterzelle (2) aufweisende Vorrichtungen (1) gemäß den Ansprüchen 1 bis 8 zum Aufnehmen einer zu reinigenden Bügelverschluss-Flasche (5) während der Reinigung vorgesehen sind.

10. Reinigungsmaschine gemäß Anspruch 9, **dadurch gekennzeichnet, dass** eine Magnetisiervorrichtung zum Magnetisieren der Magnetanordnung (4) vorgesehen ist.

11. Reinigungsmaschine gemäß Anspruch 9 oder 10, **dadurch gekennzeichnet, dass** eine Entmagnetisiervorrichtung zum Entmagnetisieren der Magnetanordnung (4) vorgesehen ist.

12. Reinigungsmaschine gemäß Anspruch 9 bis 11, **dadurch gekennzeichnet, dass** die Magnetisiervorrichtung und/oder die Entmagnetisiervorrichtung derart ausgebildet sind, dass sie zumindest temporär ein magnetisches Feld generieren.

13. Reinigungsmaschine gemäß Anspruch 9 oder 10, **dadurch gekennzeichnet, dass** die Magnetisiervorrichtung in Form einer elektrischen Schleifkontaktanordnung zum Kontaktieren des Elektromagneten bereitgestellt ist.

## Claims

1. Device (1) for receiving bottles (5) with swing stoppers in a cleaning machine of a beverage filling system, comprising a container cell (2) for receiving a bottle (5) with swing stopper to be cleaned during the cleaning,
**characterised in that**
the container cell (2) has a magnet assembly (4) for holding the swing (32) of the bottle (5) with swing stopper.

2. Device (1) according to claim 1, **characterised in that** the magnet assembly (4) is disposed laterally at a head region (20) of the container cell (2).

3. Device (1) according to claim 1 or 2, **characterised in that** the magnet assembly (4) is integrated into the container cell (2).

4. Device (1) according to any of claims 1 to 3, **characterised in that** the magnet assembly (4) has a permanent magnet.

5. Device (1) according to any of claims 1 to 3, **characterised in that** the magnet assembly (4) has an at least temporarily magnetisable metallic, preferably ferritic, material, preferably soft iron.

6. Device (1) according to any of claims 1 to 3, 5 or 6, **characterised in that** the magnet assembly (4) is provided as an electromagnet, preferably as a coil with a core.

7. Device (1) according to any of the preceding claims, **characterised in that** more than one magnet assembly (4) is provided, preferably disposed in a regularly distributed manner radially about a longitudinal axis (26) of the container cell (2).

8. Device (1) according to any of the preceding claims, **characterised in that** the magnet assembly (4) is provided ring-shaped, preferably concentric to a longitudinal axis (26) of the container cell.

9. Cleaning machine for cleaning bottles (5) with swing stoppers in a beverage filling system,
**characterised in that**
several devices (1) according to claims 1 to 8 are provided having respectively a magnet assembly (4) and a container cell (2) for receiving during the cleaning a bottle (5) with swing stopper to be cleaned.

10. Cleaning machine according to claim 9, **characterised in that** a magnetising device is provided for magnetising the magnet assembly (4).

11. Cleaning machine according to claim 9 or 10, **characterised in that** a demagnetising device is provided for demagnetising the magnet assembly (4).

12. Cleaning machine according to claims 9 to 11, **characterised in that** the magnetising device and/or the demagnetising device are designed such that they generate a magnetic field at least temporarily.

13. Cleaning machine according to claim 9 or 10, **characterised in that** the magnetising device is provided in the form of an electrical sliding contact arrangement for contacting the electromagnet.

## Revendications

1. Dispositif (1) pour recevoir des bouteilles à bouchon mécanique articulé (5) dans une machine de nettoyage d'une installation de remplissage de boisson, comprenant un compartiment à contenant (2) destiné à recevoir une bouteille à bouchon mécanique articulé (5) à nettoyer pendant le nettoyage,
**caractérisé en ce que**
le compartiment à contenant (2) présente un agencement magnétique (4) destiné à maintenir l'étrier (32) de la bouteille à bouchon mécanique articulé (5).

2. Dispositif (1) selon la revendication 1, **caractérisé en ce que** l'agencement magnétique (4) est agencé latéralement au niveau d'une région de tête (20) du compartiment à contenant (2).

3. Dispositif (1) selon la revendication 1 ou 2, **caractérisé en ce que** l'agencement magnétique (4) est intégré dans le compartiment à contenant (2).

4. Dispositif (1) selon l'une des revendications 1 à 3, **caractérisé en ce que** l'agencement magnétique (4) présente un aimant permanent.

5. Dispositif (1) selon l'une des revendications 1 à 3, **caractérisé en ce que** l'agencement magnétique (4) présente un matériau métallique magnétisable au moins temporairement, de préférence ferritique, de préférence du fer doux.

6. Dispositif (1) selon l'une des revendications 1 à 3, 5 ou 6, **caractérisé en ce que** l'agencement magnétique (4) est fourni sous la forme d'un électroaimant, de préférence sous la forme d'une bobine avec un noyau.

7. Dispositif (1) selon l'une des revendications précédentes, **caractérisé en ce que** plus d'un agencement magnétique (4) sont prévus, agencés partout de manière répartie régulièrement, de préférence radialement autour d'un axe longitudinal (26) du compartiment à contenant (2).

8. Dispositif (1) selon l'une des revendications précédentes, **caractérisé en ce que** l'agencement magnétique (4) est fourni en forme d'anneau, de préférence concentrique par rapport à un axe longitudinal (26) du compartiment à contenant.

9. Machine de nettoyage pour le nettoyage de bouteilles à bouchon mécanique articulé (5) dans une installation de remplissage de boisson,
**caractérisée en ce que**
plusieurs dispositifs (1) selon les revendications 1 à 8 présentant chacun un agencement magnétique (4) et un compartiment à contenant (2) sont prévus, destinés à recevoir une bouteille à bouchon mécanique articulé (5) à nettoyer pendant le nettoyage.

10. Machine de nettoyage selon la revendication 9, **caractérisée en ce qu'un** dispositif de magnétisation est prévu pour magnétiser l'agencement magnétique (4).

11. Machine de nettoyage selon la revendication 9 ou 10, **caractérisée en ce qu'un** dispositif de démagnétisation est prévu pour démagnétiser l'agencement magnétique (4).

12. Machine de nettoyage selon les revendications 9 à 11, **caractérisée en ce que** le dispositif de magnétisation et/ou le dispositif de démagnétisation sont conçus de sorte qu'ils génèrent au moins temporairement un champ magnétique.

13. Machine de nettoyage selon la revendication 9 ou 10, **caractérisée en ce que** le dispositif de magnétisation est fourni sous la forme d'un agencement de contact frottant électrique destiné à entrer en contact avec l'électroaimant.
